# EUROPÄISCHE PATENTSCHRIFT

(11) **EP 1 639 162 B1**
(45) Veröffentlichungstag und Bekanntmachung des Hinweises auf die Patenterteilung: **09.05.2007**
(21) Anmeldenummer: 04716526.1
(22) Anmeldetag: 03.03.2004
(51) Int. Cl.: D01G 19/10

(54) **ANTRIEB EINES ZANGENAGGREGATS EINER K MMMASCHINE**
DRIVE FOR A CLAMPING UNIT ON A COMBING MACHINE
ENTRAINEMENT D'UN GROUPE PINCE D'UNE PEIGNEUSE

(30) Priorität: 02.04.2003 CH 5752003
(43) Veröffentlichungstag der Anmeldung: 29.03.2006
(73) Patentinhaber: MASCHINENFABRIK RIETER AG, 8406 Winterthur (CH)
(72) Erfinder: SOMMER, Daniel, Diessenhofen 8253 (CH); RAPOLD, Michael, Marthalen 8460 (CH); SLAVIK, Walter, Fehraltdorf 8320 (CH)
(86) Internationale Anmeldenummer: PCT/CH2004/000124
(87) Internationale Veröffentlichungsnummer: WO 2004/088011

(56) Entgegenhaltungen:
- GB-A- 856 515
- US-A- 4 970 851
- US-A- 5 367 746

## Beschreibung

Die Erfindung bezieht sich auf ein Zangenaggregat einer Kämmmaschine, mit einem, eine untere Zangenplatte aufweisenden Zangenrahmen, der durch ein Antriebselement über wenigstens einen Schwenkarm hin- und herbewegbar ist, welcher um die Achse eines unterhalb des Zangenaggregats im Maschinengestell drehbar gelagerten Rundkammes schwenkbar gelagert ist.

In der DE-4216485 wird ein Zangenaggregat gezeigt und beschrieben, welches über Schwenkarme eine Hin- und Herbewegung ausführt. Dabei bilden die Schwenkarme, welche drehbeweglich mit dem Zangenrahmen verbunden sind, ein ViergelenkGetriebe. Daraus resultiert, dass sich die Zangenlippe der unteren Zangenplatte bei der Bewegung in Richtung der Abreisszylinder vom Hüllkreis des Rundkammsegments entfernt und sich bei dessen Rückwärtsbewegung in eine hintere Stellung wieder diesem Hüllkreis nähert. In der hinteren Stellung ist das Zangenaggregat geschlossen, wobei der über die Zangenlippe herausragende Faserbart dem Rundkammsegment zum Auskämmen vorgelegt wird. Wie aus dem Ablaufdiagramm der Literatur "Die Kurzstapelspinnerei - The Textile Institute", Band 3 - ISBN 3-908.059-01-1, auf Seite 31 zu entnehmen, befindet sich der Rundkamm zum Auskämmen des Faserbarts bereits schon während der Rückwärtsbewegung der Zange im Eingriff. Daraus resultiert, dass die Einstechtiefe des Rundkammsegments in den vorgelegten Faserbart während dem Auskämmvorgang nicht exakt konstant verläuft. Um jedoch ein möglichst optimales Auskämmergebnis zu erhalten, ist es notwendig, dass der aus der geschlossenen Zange herausragende Faserbart fast vollständig vom Rundkammsegment erfasst werden sollte. Dies kann nur teilweise mit dieser Antriebsanordnung des Zangenaggregats erzielt werden. Damit es keine Kollisionen zwischen dem Rundkammsegment und der unteren Zangenplatte gibt, ist eine exakte, mechanische Kopplung zwischen dem Antrieb des Zangenaggregats und des Rundkamms erforderlich. Das heisst, eine individuelle Steuerung des Rundkammes zur Anpassung an bestimmte Technologien ist mit dieser Antriebsanordnung nicht oder nur sehr eingeschränkt möglich.
Des weiteren ist aus dieser Veröffentlichung auch zu entnehmen, dass die obere Zangenplatte, welche über Schwenkarme am Zangenrahmen schwenkbar gelagert ist, über mit einem Antrieb verbundene Federbeine bewegt werden. Zur Steuerung des Bewegungsablaufes der oberen Zangenplatte, beziehungsweise zur Erzielung einer optimalen Klemmwirkung, werden die Federbeine über einen Exzenterantrieb angesteuert. Ausserdem wird auch der Zeitpunkt der Öffnung und Schliessung der Zange, sowie die Schaltsicherheit der Speisung über die Lage der Federbeine, bzw. deren Exzenterantrieb angesteuert. Diese Einrichtung ergibt zwar in Verbindung mit dieser Antriebseinrichtung des Zangenaggregats eine optimierte Klemmwirkung und eine gute Einstellmöglichkeit, stellt jedoch eine relativ aufwändige und kostenintensive Ausführung dar.

Aus der DE-PS 231 797 ist eine Antriebsanordnung eines Zangenaggregates bekannt, wobei eine untere Zangenplatte fest mit einem Hebel verbunden ist, dessen Schwenkachse unterhalb eines Rundkammes angeordnet ist. Am hinteren Ende des Zangenrahmens greift hierbei eine Gelenkstange an, die mit zwei auf einer Achse drehbaren Hebeln verbunden ist. Diese Hebel tragen an ihren Enden Rollen, die auf jeweils einer angetriebenen Kurvenscheibe geführt werden. Über diese Kurvenscheiben wird der Bewegungsablauf des Zangenaggregates gesteuert. Nachteilig bei dieser Ausführung ist, dass der Abstand von der Zangenklemmstelle zum Hüllkreis des Rundkammsegments während des Auskämmvorganges nicht konstant bleibt, da die Schwenkachse des Schwenkarmes der unteren Zangenplatte weit unterhalb der Rundkammachse angeordnet ist.

Es ist nun Aufgabe der Erfindung, einen vereinfachten Antrieb eines Zangenaggregats zu erstellen, wobei insbesondere der Abstand zwischen der Zangenlippe der unteren Zangenplatte und des Hüllkreises des Kammsegmentes des Rundkammes während des gesamten Kämmvorganges konstant bleibt.

Die Aufgabe der Erfindung wird dadurch gelöst, indem das freie Ende des um die Rundkammachse schwenkbar gelagerten Schwenkarms fest mit dem Zangenrahmen verbunden ist.
Dadurch wird einerseits gewährleistet, dass die Auskämmverhältnisse während des gesamten Kämmvorganges konstant bleiben und Kollisionen zwischen dem Rundkammsegment und der unteren Zangenplatte ausgeschlossen werden.

Ausserdem wird dadurch ermöglicht, dass der Antrieb des Rundkammes individuell gesteuert werden kann und nicht mehr direkt abhängig ist vom Antrieb des Zangenaggregates.

Desweiteren wird vorgeschlagen, dass wenigstens ein weiterer, über ein Drehgelenk mit dem Zangenrahmen verbundener Schwenkarm vorgesehen ist, der mit dem Antriebselement gekoppelt ist, das mit einem Antrieb in Verbindung steht..
Zur problemlosen Übertragung der Antriebsbewegung wird vorgeschlagen , den weiteren Schwenkarm zweigliedrig auszubilden und mit einem Drehgelenk zu versehen.

Des weiteren wird vorgeschlagen, dass eine am Zangenrahmen über seitliche Schwenkarme gelagerte obere Zangenplatte angeordnet ist, wobei die Schwenkarme je an einem um eine Achse schwenkbaren Federbein angelehnt sind und die Achse der schwenkbaren Federbeine fix im Maschinenrahmen unterhalb des Zangenaggregats angeordnet ist. Mit dieser Einrichtung ist es möglich, auf eine separate Ansteuerung der oberen Zangenplatte über die Federbeine zu verzichten. Das heisst, durch die entsprechende Lagerung der Federbeine ist es möglich, dass die Schliess- und Öffnen-Bewegung der oberen Zangenplatte durch die Bewegung des Zangenrahmens ausgelöst, bzw. gesteuert wird. Das heisst, es ist kein separater Antrieb mehr notwendig, um diese Bewegung auszuführen.
Vorteilhafterweise können die Achsen der Federbeine - in Materialflussrichtung gesehen - hinter der Rundkammachse und unterhalb von, dem Zangenaggregat nachfolgenden Abreisszylindern angeordnet sein.
Um zum Beispiel die Bewegung der oberen Zangenplatte an bestimmte Gegebenheiten (Material des Fasergutes, Wattendicke usw.) anzupassen, wird vorgeschlagen, dass die Lagerung der Achse der Federbeine quer zu ihrer Längsrichtung im Maschinenrahmen verstellbar befestigt ist. Um dabei genaue Einstellungen vornehmen zu können, ist vorteilhaft die Stellvorrichtung für die Lagerung mit Einstellmarkierungen zu versehen.

Die Federbeine können aus in Zylindern geführten Druckfedern bestehen.

Um insbesondere einen minimalen Abstand zwischen der Zangenlippe der unteren Zangenplatte und dem Hüllkreis des Kammsegmentes des Rundkammes einstellen zu können, wird weiter vorgeschlagen, dass Mittel vorgesehen sind, um die Länge der vorderen Schwenkarme zu verändern.

Sofern die Schwenkarme lösbar über Befestigungsmittel am Zangenrahmen befestigt sind, ist es möglich, diesen beschriebenen, minimalen Abstand durch Einlegen, bzw. durch Entfernen von Distanzplatten einzustellen. Damit können auch bestehende Fertigungstoleranzen ausgeglichen werden.

Zur Einleitung der Hin- und Herbewegung des Zangenaggregats wird vorgeschlagen, dass das Antriebsmittel für den weiteren (beziehungsweise hinteren Schwenkarm) geeignet ist, eine von einem Hauptantrieb erzeugte kontinuierliche Bewegung in eine diskontinuierliche Bewegung umzuwandeln. Vorzugsweise wird vorgeschlagen, diese diskontinuierliche Bewegung einstellbar auszubilden.

Das Antriebsmittel kann auch in Form einer angetriebenen Kurvenscheibe ausgebildet sein, die mit einer vom Hauptantrieb kontinuierlich angetriebenen Welle drehfest verbunden ist.

Es wäre auch denkbar, den Antrieb des Zangenaggregats über einen separaten Einzelantriebsmotor durchzuführen, wobei dessen Drehwinkelsteuerung mit der Steuerung des Hauptantriebmotors oder einem vom Hauptantriebmotor angetriebenen Mittel gekoppelt ist.
Desweiteren wird vorgeschlagen, dass wenigstens ein weiterer Arm über ein Drehgelenk mit dem Zangenrahmen verbunden ist, welcher mit seinem anderen Ende drehbeweglich auf einem Exzenter gelagert ist, der mit einem Antrieb in Antriebsverbindung steht. Dies ermöglicht eine einfache Antriebsausführung, wobei die Exzenterscheibe auch diskontinuierlich angetrieben sein kann, um die Bewegungsabläufe entsprechend anzupassen.

Weitere Vorteile der Erfindung werden anhand nachfolgender Ausführungsbeispiele näher aufgezeigt und beschrieben.

Es zeigen:
- Figur 1:: eine schematische Seitenansicht eines Zangenaggregats bekannter Bauart
- Figur 2:: eine schematische Seitenansicht eines Zangenaggregats gemäss der Erfindung
- Figur 3:: eine vereinfachte Darstellung nach Figur 2 mit einer Antriebsanordnung
- Figur 4:: ein weiteres Ausführungsbeispiel nach Figur 3 mit einem Kurvenscheibenantrieb
- Figur 5: eine vereinfachte Darstellung nach Figur 2 mit einer weiteren Ausführungsform einer Antriebsanordnung

Figur 1 zeigt ein Zangenaggregat 1, das über die Kurbelarme 2, 3 schwenkbeweglich gelagert ist. Dabei sind zwei Kurbelarme 2 jeweils seitlich eines Rundkammes 4 auf dessen Rundkammwelle 5 schwenkbar gelagert. Das andere Ende der Schwenkarme 2 ist drehbeweglich auf dem Zangenrahmen 8 befestigt. Der hintere Schwenkarm 3 (es können auch zwei vorhanden sein) ist auf einer Zangenwelle 10 drehfest gelagert. Das gegenüberliegende freie Ende des Schwenkarmes 3 ist über eine Welle 9 drehbeweglich mit dem Zangenrahmen 8 verbunden.

Das Zangenaggregat 1 besteht im wesentlichen aus einer mit dem Zangenrahmen 8 fest verbundenen unteren Zangenplatte 12 und einer oberen Zangenplatte 14 (teilweise auch Zangenmesser genannt), welche an zwei Schwenkarmen 15, 15' befestigt ist. Diese Schwenkarme sind über eine Schwenkachse 16 schwenkbar am Zangenrahmen 8 angebracht. Die Schwenkarme 15, 15' sind mit jeweils einem Federbein 18 verbunden, die wiederum über eine Achse 20 auf einem angetriebenen Excenter 21 gelagert sind. In Materialflussrichtung gesehen ist hinter dem Zangenaggregat ein Abreisszylinderpaar 24 vorgesehen. Der Antrieb dieser Abreisszylinder 24 erfolgt über einen schematisch gezeigten Antriebsstrang 25 von einem Getriebe G aus, welches von einem Motor M angetrieben wird. Die Steuerung des Motors M erfolgt dabei über eine Steuereinheit ST.

Der Antrieb der Zangenwelle 10 erfolgt von einem Teilbereich des Getriebes G 1, welches derart ausgebildet ist, um eine vom Motor M erzeugte, kontinuierliche Drehbewegung in eine diskontinuierliche Drehbewegung umzusetzen. Der Vollständigkeit halber sei noch erwähnt, dass innerhalb des Zangenaggregats 1 ein Speisezylinder 27 drehbar gelagert ist, der über einen nicht näher gezeigten Antrieb eine diskontinuierliche Drehbewegung durchführt, um die zugeführte Watte W abschnittsweise zu transportieren. Der Antrieb des Exzenters 21 sowie auch der Antrieb der Rundkammwelle 5 erfolgt, wie schematisch durch die Antriebsverbindungen 30, 31 gezeigt, ebenfalls vom Getriebe G aus.

In der Figur 1 gezeigten Stellung befindet sich das Zangenaggregat 1 in einer hinteren Stellung, wobei die Zange geschlossen ist und die Watte W über die Zangenplatte 14, beziehungsweise 12, geklemmt wird. Der über die Klemmstelle hinausragende Faserbart FB wird anschliessend vom Kammsegment 7 des Rundkammes 4 erfasst und ausgekämmt. Anschliessend wird über die Zangenwelle 10 der Schwenkarm 3 nach links verschwenkt, wodurch das Zangenaggregat 1 um den Schwenkarm 2 in Richtung der Abreisszylinder 24 verschwenkt wird. Bei diesem Verschwenkvorgang öffnet sich das Zangenaggregat und gelangt in eine vordere Stellung, in welcher der ausgekämmte Faserbart FB auf das Ende E des Vlieses V aufgelegt wird. Durch die schematisch gezeigte Reversierbewegung der Abreisszylinder gelangt das Ende des Faserbartes FB im Zusammenwirken mit dem Ende E des Faservlieses V in den Klemmpunkt K der Abreisszylinder 24, wodurch die nicht im Zangenaggregat 1 zurückgehaltenen Fasern aus der Watte W ausgezogen werden. In der Regel ist bei diesem Vorgang noch ein Fixkamm im Eingriff, der jedoch aus Übersichtlichkeitsgründen nicht gezeigt ist. Beim bereits beschriebenen Abreissvorgang werden die Enden des Faserbartes FB mit dem Ende E des Faservlieses V überdeckt, wodurch eine sogenannte Verlötung stattfindet, sobald der Klemmpunkt K passiert wurde. Nach dem beschriebenen Abreissvorgang kehrt die Zange wieder in die in Figur 1 gezeigte Stellung zurück, wodurch ein weiterer Auskämmvorgang gestartet wird.

In Figur 2 wird nun die erfindungsgemäss beanspruchte Ausführung der Antriebsanordnung für das Zangenaggregat 1 gezeigt. Das Zangenaggregat 1 wird dabei ebenfalls um eine Rundkammwelle 5 eines Rundkammes 4 über beidseitig des Rundkammes angebrachte Schwenkarme 2 a während seiner Hin- und Herbewegung verschwenkt. Im Gegensatz zum bekannten Ausführungsbeispiel nach Figur 1 ist der Schwenkarm 2 a fest mit dem Zangenrahmen 8 verbunden. Daraus resultiert, dass der Abstand a zwischen der Zangenlippe 13 der unteren Zangenplatte 12 und dem Hüllkreis H des Kammsegmentes 7 während der Zangenbewegung konstant bleibt. Um diesen Abstand a einstellen zu können, sind die Schwenkarme 2 a aus jeweils zwei Teilen 2 a', 2 a" gebildet, welche über Befestigungselemente, zum Beispiel Schrauben 22, lösbar miteinander verbunden sind. Der obere Teil 2a" ist dabei fest mit dem Zangenrahmen 8 verbunden. Die Verbindungsstelle 17 ist dabei so gestaltet, dass entsprechende Abstandshalter 19 zwischen den Teilstücken 2 a' und 2 a" eingefügt werden können, die zur Einstellung des Abstandes a dienen. Dies ist nur eine der möglichen Ausführungen, um die Länge des Schwenkarmes 2 a und somit des Abstandes a zu variieren. Weitere Ausführungen sind möglich. Denkbar wäre auch eine stufenlose Verstellung des Schwenkarmes 2 a vorzusehen.

Im Gegensatz zum Ausführungsbeispiel der Figur 1 ist der hintere Schwenkarm 3a zweigliedrig mit einem Arm 3a' und 3a" ausgeführt, welche über ein Gelenk 3b schwenkbeweglich miteinander verbunden sind. Das andere Ende des Armes 3a" ist schwenkbeweglich auf der Welle 9 des Zangenrahmens 8 gelagert. Der Arm 3a' ist auf dem Ende, welches dem Gelenk 3b gegenüberliegt, an einer Klemmnabe 32 befestigt, welche wiederum drehfest mit der Zangenwelle 10 verbunden ist. Wie schematisch angedeutet ist die Klemmnabe 32 zweiteilig ausgeführt, wobei beide Teile über nicht näher beschriebene Befestigungsmittel miteinander verbunden sind, womit gleichzeitig die drehfeste Verbindung mit der Welle 10 erzeugt wird. Der Antrieb der Abreisszylinder 24, der Rundkammwelle 5 sowie der Zangenwelle 10 entspricht dem Antrieb der bereits in Figur 1 beschriebenen Ausführung und wird somit hier nicht mehr näher erläutert.

Im Gegensatz zum Ausführungsbeispiel der Figur 1 sind die Schwenkarme 15 a, 15 b, die mit der oberen Zangenplatte 14 verbunden sind, unterhalb des Speisezylinders 27 über die Achse 16 a schwenkbar gelagert. Durch diese Anordnung ist es möglich, problemlos den Speisezylinder 27 ein-, beziehungsweise auszubauen. An den freien Enden der Schwenkarme 15 a, 15 b greift jeweils über ein Gelenk 23 ein Federbein 18a an, das mit einer Druckfeder F ausgestattet ist. Das andere Ende der Federbeine 18a ist auf einer Achse 34 schwenkbeweglich gelagert, welche im Maschinengestell MG befestigt ist. Im gezeigten Beispiel ist die Achse 34 an einem Lagerelement 35 befestigt, das wiederum über Schrauben 36 an einem Halter 37 lösbar befestigt ist. Der Halter 37 ist dabei fix mit dem Maschinengestell MG verbunden. Die Verbindung zwischen dem Lagerelement 35 und dem Halter 37 ist derart vorgesehen, so dass das Lagerelement 35, beziehungsweise die Achse 34, in Bezug zum Halter 37 verstellbar ausgebildet ist, was mit einem Doppelpfeil angedeutet wurde.

Es sind jedoch auch andere Konstruktionen denkbar, wobei die Achse 34 zusätzlich auch in vertikaler Richtung verstellbar angebracht ist. Diese Verstellbarkeit der Achse 34 ermöglicht eine Einstellbarkeit der Klemmkräfte bei der Zangenlippe 13, welche durch Einwirkung der Federkraft der Feder F aufgebracht werden. Ausserdem kann über Verstellbarkeit der Achse 34 z.B. der Schliesszeitpunkt der Zange eingestellt werden. Ebenso ist es möglich, eine Verstellung des Ecartements (kleinster Abstand zwischen Zangenlippe und Klemmpunkt der Abreisszylinder) durch eine Verschiebung der Achse 34 zu kompensieren. Damit soll erreicht werden, dass die Verhältnisse "Klemmkraft / Zangenbewegung" konstant bleiben.

In der in Figur 2 gezeigten Stellung hat der Auskämmvorgang des Faserbartes FB durch das Kammsegment 7 bereits begonnen. Sobald der Auskämmvorgang beendet ist, bewegt sich das Zangenaggregat 1 durch die Beaufschlagung der Zangenwelle 10 über den Getriebeteil G 1 in Richtung der Abreisszylinder 24 in eine vordere Lage, in welcher die Zange geöffnet ist.

Da der Schwenkarm 2a nun fix mit dem Zangenrahmen 8 verbunden ist, ist es notwendig, dass der hintere Schwenkarm 3a zweigeteilt ausgeführt und mit einem zusätzlichen Gelenk 3b versehen ist. Bei der Vorwärtsbewegung der Zange 1 verschiebt sich der Kolben 39 innerhalb des Federbeins 18a bis zu einem Anschlag 40, der dann die weitere Verschiebung des Kolbens 39 innerhalb des Federbeins 18a verhindert. Das heisst, in dieser Stellung ist die Länge des Federbeins 18a von der Achse 34 bis zum Gelenk 23 fixiert. Daraus resultiert, dass ab einer bestimmten Schwenkbewegung der Zange 1 in ihre vordere Lage die obere Zangenplatte 14 von der Zangenlippe 13 der unteren Zangenplatte 12 abgehoben wird und die Zange öffnet. Sobald der Abreissvorgang (wie zum Beispiel in Figur 1 beschrieben) beendet ist, wird über die angetriebene Zangenwelle 10 die Zange 1 wieder in eine hintere Lage verschwenkt, die in Figur 2 gezeigt ist. Bei diesem Verschwenkvorgang verschiebt sich der Kolben 39 des Federbeins 18a in Richtung des Gelenks 23 und verkürzt somit die Federlänge der Feder F. Bei diesem Vorgang wird die obere Zangenplatte 14 in Schliessstellung mit der unteren Zangenplatte 12 gebracht, wobei die durch die Feder F erzeugte Federkraft die Klemmkraft im Bereich der Zangenlippe 13 aufbringt.

Mit dieser Einrichtung wird eine einfache und kostengünstige Ausführung des Zangenantriebs ermöglicht, wobei einerseits der minimale Abstand a zwischen Zangenlippe 13 und Hüllkreis H optimal eingestellt und konstant gehalten werden kann und andererseits auf zusätzliche Antriebselemente zum Bewegen der oberen Zangenplatte 14 verzichtet werden kann.

In den weiteren Figuren 3 und 4 werden in vereinfachter Form weitere Beispiele für den Antrieb des zweigliedrigen Schwenkarms 3a gezeigt. In diesen vereinfachten Darstellungen wurden aus Übersichtlichkeitsgründen einzelne Teile weggelassen, wie man zum Beispiel im Vergleich mit der Figur 2 erkennen kann. Im Beispiel der Figur 3 wird die Zangenwelle 10 von einem separaten Einzelmotor M 1 direkt angetrieben. Auf der Motorwelle M 1 befindet sich ein Encoder E 1, der die Drehwinkelstellung der Motorwelle erfasst. Der Antrieb der Abreisszylinder 24 und der Rundkammwelle 5 erfolgt, wie bereits in Figur 2 beschrieben, über die Antriebsverbindungen 25, beziehungsweise 31, von einem zentralen Getriebe G aus. Das Getriebe G wird von einem Hauptmotor M angetrieben, auf dessen Antriebswelle ebenfalls ein Encoder EM angeordnet ist. Über die Steuereinheit ST, welche mit den Encodern EM, E 1 verbunden ist, wird der Antrieb des Zusatzmotors M 1 entsprechend gesteuert. Das heisst, die Lage der Drehwinkel der Antriebswellen der Motoren M, M 1 werden aufeinander abgestimmt. Daraus resultiert, dass die Verschwenkbewegung der Zange 1 mit den Drehbewegungen des Rundkammes 4, beziehungsweise der Abreisszylinder 24, miteinander koordiniert werden.

Im Gegensatz zu Figur 2 zeigt Figur 4 eine Anordnung, wobei anstelle des zusätzlichen Getriebeteils G 1 eine Kurvenscheibe 42 verwendet wird, um eine diskontinuierliche Bewegung auf der Zangenwelle 10 zu erzeugen.
Die Kurvenscheibe 42 sitzt auf einer Welle 43, die im Maschinengestell fix gelagert ist und über die Antriebsverbindung 45 mit dem Getriebe G in Antriebsverbindung steht. Das Getriebe G wird dabei von einem Hauptmotor M angetrieben, welcher über die Steuereinheit ST gesteuert wird. Der Antrieb der Welle 43 ist dabei kontinuierlich. Auf der Kurvenscheibe 42 läuft eine Rolle 46, die über einen Arm 47 mit der Zangenwelle 10 fest verbunden ist. Über eine Feder F 1 wird die Rolle 46 in Anlage auf dem Umkreis der Kurvenscheibe 42 gehalten. Ebenfalls fest auf der Zangenwelle 10 ist der zweiarmige Hebel 3a gelagert, der über dessen Gelenk 3b den Antrieb auf das Gelenk 9 des Zangenrahmens 8 überträgt. Mit dieser Ausführung wird eine einfache Möglichkeit aufgezeigt, um die vom Getriebe G abgegebene, kontinuierliche Antriebsbewegung in eine diskontinuierliche Bewegung umzuwandeln, welche für die Hin- und Herbewegung der Zange 1 notwendig ist. Eine ähnliche Antriebsanordnung ist aus der bereits beschriebenen DE-PS 231 797 zu entnehmen.

Fig. 5 zeigt eine weitere Möglichkeit einer Antriebsanordung für das Zangenaggregat 1. Dabei ist ein Arm 52 über ein Drehgelenk 9 drehbeweglich mit dem Zangenrahmen 8 verbunden. Auf dem anderen Ende des Arms 52 ist dieser über einen Exzenter 51 auf einer Exzenterscheibe 50 drehbeweglich befestigt. Die Exzenterscheibe 50 wird über die schematisch gezeigte Antriebsverbindung 45 von einem Motor M über ein Getriebe G angetrieben. Über dieses Getriebe wird auch der Rundkamm 4 und die Abreisszylinder 24 angetrieben, wie den den vorherigen Beispielen bereits beschrieben wurde.
Es ist auch denkbar, noch andere Antriebsmöglichkeiten vorzusehen.

## Patentansprüche

1. Zangenaggregat (1) einer Kämmaschine, mit einem, eine untere Zangenplatte (12) aufweisenden Zangenrahmen (8), der durch ein Antriebselement (10, G) über wenigstens einen Schwenkarm (2 a) hin und her bewegbar ist, welcher um die Achse (5) eines unterhalb des Zangenaggregates (1) im Maschinengestell (MG) drehbar gelagerten Rundkammes (4) schwenkbar gelagert ist, **dadurch gekennzeichnet, dass** das freie Ende des um die Rundkammachse (5) schwenkbar gelagerten Schwenkarmes (2a) fest mit dem Zangenrahmen (8) verbunden ist.

2. Zangenaggregat (1) nach Anspruch 1, **dadurch gekennzeichnet, dass** wenigstens ein weiterer, über ein Drehgelenk (9) mit dem Zangenrahmen (8) verbundener Schwenkarm (3a) vorgesehen ist, der mit dem Antriebelement (10, G) gekoppelt ist, das mit einem Antrieb (M, M1) in Verbindung steht.

3. Zangenaggregat (1) nach Anspruch 2, **dadurch gekennzeichnet, dass** der weitere Schwenkarm (3a) zweigliedrig und mit einem Drehgelenk (3b) versehen ist.

4. Zangenaggregat nach einem der Ansprüche 1 bis 3, **dadurch gekennzeichnet, dass** eine am Zangenrahmen (8) über seitliche Schwenkarme (15 a, 15 b) gelagerte obere Zangenplatte (14) angeordnet ist, wobei die Schwenkarme je an einem um eine Achse (34) schwenkbaren Federbein (18a) angelenkt sind und die Achse (34) der schwenkbaren Federbeine fix im Maschinenrahmen (MG) unterhalb des Zangenaggregates (1) angeordnet ist.

5. Zangenaggregat (1) nach Anspruch 4, **dadurch gekennzeichnet, dass** die Lagerung (35) der Achse (34) der Federbeine (18a) quer zur Längsrichtung der Achse (34) verstellbar im Maschinengestell (MG) befestigt ist.

6. Zangenaggregat (1) nach Anspruch 4, **dadurch gekennzeichnet, dass** eine Stellvorrichtung (36) für die Lagerung (35) mit Einstellmarkierungen vorgesehen ist.

7. Zangenaggregat nach Anspruch 4, **dadurch gekennzeichnet, dass** die Achse (34) der Federbeine (18a) - in Materialflussrichtung gesehen - hinter der Rundkammachse (5) und unterhalb von, dem Zangenaggregat (1) nachfolgenden Abreisszylindern (24) angeordnet ist.

8. Zangenaggregat (1) nach einem der Ansprüche 4 bis 7, **dadurch gekennzeichnet, dass** die Federbeine (18a) aus in Zylindern geführten Druckfedern (F) bestehen.

9. Zangenaggregat (1) nach einem der Ansprüche 1 bis 8, **dadurch gekennzeichnet, dass** Mittel (17, 22) vorgesehen sind, um die Länge der vorderen Schwenkarme (2 a) zu verändern.

10. Zangenaggregat (1) nach Anspruch 9, **dadurch gekennzeichnet, dass** die vorderen Schwenkarme (2 a') lösbar über Befestigungsmittel (22) am Zangenrahmen (8) befestigt sind.

11. Zangenaggregat (1) nach einem der Ansprüche 1, 2 oder 3, **dadurch gekennzeichnet, dass** das Antriebselement (G 1) derart ausgebildet ist, um eine von einem Hauptantrieb (G) erzeugte kontinuierliche Bewegung in eine diskontinuierliche Bewegung umzuwandeln.

12. Zangenaggregat (1) nach Anspruch 11, **dadurch gekennzeichnet, dass** Mittel vorgesehen sind um die diskontinuierliche Bewegung einzustellen.

13. Zangenaggregat (1) nach Anspruch 11, **dadurch gekennzeichnet, dass** das Antriebselement eine Kurvenscheibe (42) ist, die mit einer vom Hauptantrieb (G) kontinuierlich angetriebenen Welle (43) drehfest verbunden ist.

14. Zangenaggregat (1) nach Anspruch 1 oder 2, **dadurch gekennzeichnet, dass** das Antriebsmittel ein Antriebsmotor (M 1) ist, dessen Drehwinkelsteuerung mit der Steuerung (EM) des Hauptantriebsmotor (M) oder einem von Hauptantriebsmotor angetriebenen Mittel gekoppelt ist.

15. Zangenaggregat (1) nach Anspruch 1, **dadurch gekennzeichnet, dass** wenigstens ein weiterer Arm (52) über ein Drehgelenk (9) mit dem Zangenrahmen (8) verbunden ist, welcher mit seinem anderen Ende drehbeweglich auf einem Exzenter (51) gelagert ist, der mit einem Antrieb (G, M) in Antriebsverbindung steht.

## Claims

1. A nipper unit (1) of a comber comprising a nipper frame (8) having a lower cushion plate (12) which can be moved to and fro by a drive element (10, G) by means of at least one swivel arm (2a) which is swivellably mounted about the axis (5) of a circular comb (4) rotatably mounted underneath the nipper unit (1) in the machine frame (MG), **characterised in that** the free end of the swivel arm (2a) swivellably mounted about the circular comb axis (5) is fixedly connected to the nipper frame (8).

2. The nipper unit (1) according to claim 1, **characterised in that** at least one further swivel arm (3a) connected to the nipper frame (8) by means of a swivel joint (9) is provided, said arm being coupled to the drive element (10, G) which is in communication with the drive (M, M1).

3. The nipper unit (1) according to claim 2, **characterised in that** the further swivel arm (3a) is two-membered and is provided with a swivel joint (3b).

4. The nipper unit (1) according to any one of claims 1 to 3, **characterised in that** an upper cushion plate (14) is arranged on the nipper frame (8), mounted by means of lateral swivel arms (15a, 15b), wherein the swivel arms are each hinged on a spring strut (18a) which can swivel about an axis (34) and the axis (34) of the swivellable spring struts is arranged fixedly in the machine frame (MG) underneath the nipper unit (1).

5. The nipper unit (1) according to claim 4, **characterised in that** the bearing (35) of the axis (34) of the spring struts (18a) is fixed so that it is adjustable in the machine frame (MG) transverse to the longitudinal direction of the axis (34).

6. The nipper unit (1) according to claim 4, **characterised in that** an adjusting device (36) is provided for the bearing (35) with adjusting marks.

7. The nipper unit according to claim 4, **characterised in that** the axis (34) of the spring struts (18a), seen in the direction of material flow, is arranged behind the circular comb axis (5) and underneath the detaching rollers (24) following the nipper unit (1).

8. The nipper unit (1) according to any one of claims 4 to 7, **characterised in that** the spring struts (18a) consist of compression springs (F) guided in cylinders.

9. The nipper unit (1) according to any one of claims 1 to 8, **characterised in that** means (17, 22) are provided to change the length of the front swivel arms (2a).

10. The nipper unit (1) according to claim 9, **characterised in that** the front swivel arms (2a') are detachably affixed to the nipper frame (8) by means of fixing means (22).

11. The nipper unit (1) according to any one of claims 1, 2 or 3, **characterised in that** the drive element (G1) is constructed such that a continuous movement produced by a main drive (G) is converted into a discontinuous movement.

12. The nipper unit (1) according to claim 11, **characterised in that** means are provided for adjusting the discontinuous movement.

13. The nipper unit (1) according to claim 11, **characterised in that** the drive element is a cam plate (42) which is connected rotationally fixedly to a shaft (43) driven continuously by the main drive (G).

14. The nipper unit (1) according to claim 1 or claim 2, **characterised in that** the drive means is a drive motor (M1) whose angle-of-rotation control is coupled to the control (EM) of the main drive motor (M) or a means driven by the main drive motor.

15. The nipper unit (1) according to claim 1, **characterised in that** at least one further arm ( ) is connected to the nipper frame (8) by means of a swivel joint (9) which is mounted with its other end rotationally movably on an eccentric ( ) which is in drive communication with a drive (G, M).

## Revendications

1. Dispositif de serrage (1) pour une peigneuse, comprenant un cadre de serrage (8) présentant une plaque de serrage inférieure (12) et pouvant être déplacé d'avant en arrière par un élément d'entraînement (10, G) par le biais d'au moins un bras pivotant (2a), lequel est monté de manière pivotante autour de l'axe (5) d'un peigne rond (4) monté à rotation sous le dispositif de serrage (1) dans le bâti de la machine (MG),
**caractérisé en ce que** l'extrémité libre du bras pivotant (2a) monté de manière pivotante autour de l'axe du peigne rond (5) est connectée fixement au cadre de serrage (8).

2. Dispositif de serrage (1) selon la revendication 1, **caractérisé en ce qu'**il est prévu au moins un autre bras pivotant (3a) connecté par le biais d'une articulation à rotule (9) au cadre de serrage (8), lequel est accouplé à l'élément d'entraînement (10, G) qui est en liaison avec un entraînement (M, M1).

3. Dispositif de serrage (1) selon la revendication 2, **caractérisé en ce que** le bras pivotant supplémentaire (3a) dispose de deux membres et est pourvu d'une articulation à rotule (3b).

4. Dispositif de serrage selon l'une quelconque des revendications 1 à 3, **caractérisé en ce qu'**une plaque de serrage supérieure (14) montée par le biais de bras pivotants latéraux (15a, 15b) est disposée sur le cadre de serrage (8), les bras pivotants étant à chaque fois articulés à une jambe de force (18a) pouvant pivoter autour d'un axe (34) et l'axe (34) des jambes de force pivotantes étant disposé fixement dans le bâti de la machine (MG) en dessous du dispositif de serrage (1).

5. Dispositif de serrage (1) selon la revendication 4, **caractérisé en ce que** le support (35) de l'axe (34) des jambes de force (18a) est fixé de manière déplaçable transversalement à la direction longitudinale de l'axe (34) dans le bâti de la machine (MG).

6. Dispositif de serrage (1) selon la revendication 4, **caractérisé en ce qu'**un dispositif de commande (36) pour le support (35) est pourvu de marquages d'ajustement.

7. Dispositif de serrage selon la revendication 4, **caractérisé en ce que** l'axe (34) des jambes de force (18a) - vu dans la direction du flux de matériau - est disposé derrière l'axe du peigne rond (5) et sous des cylindres d'arrachage (24) suivant le dispositif de serrage (1).

8. Dispositif de serrage (1) selon l'une quelconque des revendications 4 à 7, **caractérisé en ce que** les jambes de force (18a) se composent de ressorts de compression (F) guidés dans des cylindres.

9. Dispositif de serrage (1) selon l'une quelconque des revendications 1 à 8, **caractérisé en ce que** des moyens (17, 22) sont prévus pour modifier la longueur des bras pivotants avant (2a).

10. Dispositif de serrage (1) selon la revendication 9, **caractérisé en ce que** les bras pivotants avant (2a') sont fixés de manière détachable par le biais de moyens de fixation (22) sur le cadre de serrage (8).

11. Dispositif de serrage (1) selon l'une quelconque des revendications 1, 2 ou 3, **caractérisé en ce que** l'élément d'entraînement (G1) est réalisé de manière à convertir un mouvement continu produit par un entraînement principal (G) en un mouvement discontinu.

12. Dispositif de serrage (1) selon la revendication 11, **caractérisé en ce que** des moyens sont prévus pour ajuster le mouvement discontinu.

13. Dispositif de serrage (1) selon la revendication 11, **caractérisé en ce que** l'élément d'entraînement est une came (42) qui est connectée de manière fixe en rotation à un arbre (43) entraîné en continu par un entraînement principal (G).

14. Dispositif de serrage (1) selon la revendication 1 ou 2, **caractérisé en ce que** le moyen d'entraînement est un moteur d'entraînement (M1) dont la commande de l'angle de rotation est accouplée à la commande (EM) du moteur d'entraînement principal (M) ou à un moyen entraîné par le moteur d'entraînement principal.

15. Dispositif de serrage (1) selon la revendication 1, **caractérisé en ce qu'**au moins un bras supplémentaire (52) est connecté par le biais d'une articulation à rotule (9) au cadre de serrage (8), lequel est monté avec son autre extrémité de manière à pouvoir tourner sur un excentrique (51) qui est en liaison d'entraînement avec un entraînement (G, M).
